# EUROPÄISCHE PATENTSCHRIFT

(11) **EP 0 747 543 B1**
(45) Veröffentlichungstag und Bekanntmachung des Hinweises auf die Patenterteilung: **16.07.2003**
(21) Anmeldenummer: 96113282.6
(22) Anmeldetag: 21.01.1994
(51) Int. Cl.: E03C 1/06

(54) **Sanitärhalterung**
Sanitary support
Support sanitaire

(30) Priorität: 22.01.1993 DE 9300842 U
(43) Veröffentlichungstag der Anmeldung: 11.12.1996
(62) Teilanmeldung aus: 94100834.4
(73) Patentinhaber: Hansgrohe AG, 77761 Schiltach (DE)
(72) Erfinder: Grohe, Klaus, 77761 Schiltach (DE); Finkbeiner, Werner, 77761 Schiltach (DE)
(74) Vertreter: Patentanwälte Ruff, Wilhelm, Beier, Dauster & Partner

(56) Entgegenhaltungen:
- EP-A- 0 076 906
- DE-A- 2 324 083
- DE-A- 2 717 648
- DE-U- 8 506 749
- FR-A- 2 562 637
- US-A- 4 880 145

## Beschreibung

Die Erfindung betrifft eine Sanitärhalterung mit einem Wandprofil, das vor einer Wand, insbesondere in einer Ecke angebracht werden kann, und an dem Sanitärgegenstände, beispielsweise Mischer, Brausen oder dgl. befestigt werden können.

Es ist bereits eine Brausehalterung dieser Art bekannt (DE-GBM 85 06 749), bei der das Profil etwa U-förmig ausgebildet ist und mit Randflanschen an einer Wand befestigt werden kann. Im Inneren des Profils, d. h. in dem zur Wand hin gerichteten Raum, ist Platz für die Unterbringung von Anschlußleitungen, Mischer, Gehäusen oder dgl.. Die bekannte Brausehalterung wird an den Randbereichen direkt an die Wand angeschraubt.

Es ist bereits eine Vorrichtung zur Halterung von Duscharmaturen mit den Merkmalen des ersten Teils des Anspruchs 1 bekannt (EP 76906 A1). An einem vertikal verschiebbaren Halteelement kann eine Handbrause angebracht werden.

Weiterhin bekannt ist eine Vorrichtung zur Beleuchtung von Brausestrahlen (FR-A1 2562637). Bei dieser Vorrichtung tritt das Wasser aus einer Brause in den Wasserstrahlen aus. Wenn die Brause nicht in Betrieb ist, wird keine Leuchtwirkung erreicht.

Der Erfindung liegt die Aufgabe zugrunde, eine Sanitärhalterung der eingangs genannten Art zu schaffen, die optisch ansprechend ist und eine Montage als Einheit ermöglicht.

Zur Lösung dieser Aufgabe schlägt die Erfindung eine Sanitärhalterung mit den Merkmalen des Anspruchs 1 vor. Weiterbildungen sind Gegenstand des Unteranspruches.

Durch die Anordnung der Lampe erfolgt also eine Beleuchtung des Duschraums von oben oder schräg oben, beispielsweise mit Vorteil aus der Richtung, aus der auch die Wasserstrahlen den Brausekopf verlassen.

Insbesondere kann vorgesehen sein, daß der Brausekopf in einem ringförmigen Lampengehäuse angeordnet ist. Mit Vorteil kann es sich dabei um Niedervolt-Lampen handeln.

Weitere Merkmale, Einzelheiten und Vorzüge der Erfindung ergeben sich aus der folgenden Beschreibung bevorzugter Ausführungsformen der Erfindung sowie anhand der Zeichnung. Hierbei zeigen:
- Fig. 1: einen vertikalen Längsschnitt durch ein Wandprofil mit einem im oberen Bereich angeordneten Brausekopf;
- Fig. 2: eine Aufsicht auf die Anordnung der Fig. 1;
- Fig. 3: einen vergrößerten Schnitt durch einen zentral in einem Lampengehäuse angeordneten Brausekopf;
- Fig. 4: eine Ansicht des Brausekopfs der Fig. 3 von unten in Fig. 3.

Die in den Figuren 1 und 2 dargestellten Anordnungen gehören nicht zur Erfindung.

Die in Fig. 1 dargestellte Sanitärhalterung enthält ein Wandprofil 1, das langgestreckt ausgebildet ist und senkrecht verläuft. Es kann aus einem dünnen geschwungenen Blech hergestellt sein. In seinem oberen Bereich ist an dem Wandprofil 1 eine Halterung 2 für einen Brausekopf 3 befestigt. Die Halterung 2 weist die Form eines Schalenteiles mit einer Rückwand 4 auf, die flächig an dem Wandprofil 1 anliegt.

Von der Rückseite 5 des Wandprofils 1 her ist an diesem im oberen Bereich ein Haken 6 angeschraubt. Der Haken weist einen senkrecht verlaufenden Abschnitt 7 auf, der an der Rückseite 5 des Wandprofils 1 direkt anliegt. Durch zwei Löcher sind zwei Schrauben 8 durch den senkrechten Abschnitt 7 des Hakens 6, das Wandprofil 1, die Rückwand 4 des Brausehalters 2 in eine Gegenplatte 9 eingeschraubt. Die Gegenplatte 9 kann beispielsweise zwei Gewindebohrungen aufweisen. Selbstverständlich wäre auch die Verwendung von Muttern an dieser Stelle möglich.

Der Haken 6 weist einen von der Rückwand 5 des Wandprofils 1 nach hinten und unten verlaufenden Hakenabschnitt 10 auf, dessen Unterseite also stetig nach hinten und unten verläuft. Mit dem Hakenabschnitt 10 ist das Wandprofil 1 in einen Bügel 11 eingehängt, wobei die Unterseite des Hakenabschnitts 10 auf der oberen Kante 12 des Bügels 11 aufliegt. Aufgrund des schrägen Verlaufs des Hakenabschnitts 10 rutscht das Wandprofil aufgrund seines Gewichts nach hinten.

Fig. 2 zeigt nun eine Aufsicht auf die Anordnung der Fig. 1. Das Wandprofil 1 weist einen zentralen relativ flachen Abschnitt 13 auf, der im Bereich seiner beiden Querschnittsenden nach hinten umgebogene Randflansche 14 enthält. Die Randflansche 14 sind so hinten umgebogen, daß bei der Anbringung in einer Ecke eines Raums die Randflansche von vorne nicht sichtbar sind. Beide Randflansche 14 liegen in jeweils einer Ebene, wobei die beiden Ebenen einen Winkel von 90° miteinandereinschließen, der dem Winkel der Raumecke entspricht.

Der Bügel 11, der beispielsweise aus einem Flachmaterial winklig gebogen ist, weist zwei Endabschnitte 15 auf, die zur Anschraubung an einer Wand dienen. Zwischen den beiden Enden 15 weist der Haltebügel 11 einen Bereich 16 auf, der von der Wand in das Innere des Raums vorspringt. Im dargestellten Beispiel wird der nach innen vorspringende Bereich 16 von zwei rechtwinklich zueinander stehenden gleich langen geraden Abschnitten des Flachmaterials gebildet.

Der ebenfalls aus Flachmaterial gebogenen Haken 6 liegt mit seiner Unterseite auf der Oberkante 12 des Haltbügels 11 auf. Da sowohl der Haltebügel 15 als auch der Haken 6 spiegelsymmetrisch zu der Winkelhalbierenden zwischen den beiden Wandabschnitten angeordnet und ausgebildet ist, erfolgt eine gegenseitige Zentrierung, die dazu führt, daß das Wandprofil 1 sich zwischen die beiden Wandabschnitte einsetzt und mit den beiden Randflanschen 14 anliegt.

Das in Fig. 1 untere Ende des Wandprofils 1 kann beispielsweise mit einer dort angebrachten, nicht dargestellten Lasche an der Wand befestigt werden.

Ebenfalls denkbar ist es, im unteren Bereich einen zweiten Haltebügel 11 an der Wand zu befestigen und das Wandprofil 1 mit einem federnden Haken, einer federnden Lasche oder dgl. auszurüsten, so daß auch im unteren Bereich eine Beaufschlagung zur Wand erfolgen kann.

Wenn der Installateur die Brausehalterung montiert, so hängt er sie zunächst nur mit dem Haken über den Haltebügel 11. Er kann dann das Wandprofil 1 noch um den oberen Auflagepunkt verschwenken, sowohl nach vorne, siehe Fig. 1, als auch zur Seite, da aus beiden Richtungen wieder eine Zentrierung erfolgt.

Fig. 3 zeigt die Anordnung des Brausekopfs 3 an der Halterung 2, wobei an der Halterung 2 eine ringförmige Lampe 17 angebracht ist. Die Lampe enthält einen ringförmigen Lampenraum 18, dessen nach oben gerichtete schalenförmige Oberseite 19 beispielsweise aus einem Blechteller besteht. Im Lampenraum 18 sind mehrere über den Umfang verteilte Lampen 20 angeordnet, beispielsweise Niedervolt-Lampen oder auch eine ringförmige Leuchtstoffröhre.

Von unten her ist in die Lampe 17 eine Austrittsfläche 21 aus durchscheinendem bis durchsichtigem Material, beispielsweise Milchglas, eingesetzt und befestigt. Diese Austrittsfläche weist einen etwa ebenen äußeren Bereich 22, einen etwa parallel zu der Oberseite verlaufenden Ringbereich 23 und einen Zylinderbereich 24 auf, der nicht durchsichtig oder durchscheinend zu sein braucht.

Die Lampe 17 erzeugt einen Lichtkegel um den Brausekopf 3 und damit im Betrieb auch um den Brausesstrahl und beleuchtet die Duschstelle, also beispielsweise eine Duschkabine.

Bei dem dargestellten Ausführungsbeispiel sind die Randflansche einstückig mit dem Profil ausgebildet. Es ist natürlich auch möglich, sie als getrenntes Bauteil herzustellen und mit dem Profil zu verbinden.

## Patentansprüche

1. Sanitärhalterung mit
einem Wandprofil (1) zur Anbringung von Sanitärgegenständen vor einer Wand, das
einen mittleren Bereich (13) zur Aufnahme der Sanitärgegenstände und
zwei ebene in Richtung auf eine Rückseite abgewinkelte Randflansche (14) zur flächigen Anlage an der Wand aufweist,
einer im oberen Bereich des Profils gegenüber der Fortsetzung seiner Vorderseite abkragenden Halterung (2) mit einem Brausekopf (3), der
derart an der Halterung angeordnet ist, daß er als Kopfbrause wirken kann, **gekennzeichnet durch**
eine Lampe (17), die
den Brausekopf umgibt.

2. Sanitärarmaturen nach Anspruch 1, bei der der Brausekopf (3) vorzugsweise zentral in einem ringförmigen Lampengehäuse angeordnet ist.

## Claims

1. Hygienic fixture with a wall profile (1) for mounting hygienic objects in front of a wall that provides a middle area (13) for receiving the hygienic objects and two plane side flanges angled toward a backside for flat arrangement to the wall, a fixture (2) that cantilevers outward in the upper area of the profile opposite the continuation of its face side with a showerhead (3) designed on the fixture to function as a head shower, **characterized by** a lamp (17) that surrounds the showerhead.

2. Hygienic fittings according to claim 1, in which the showerhead (3) is preferably arranged central in an annular lamp housing.

## Revendications

1. Support sanitaire comprenant
un profilé de paroi (1) pour disposer des objets sanitaires contre une paroi, lequel présente
une partie centrale (13) pour le logement d'objets sanitaires et
deux pates latérales (14) planes repliées vers l'arrière pour prendre appui avec leurs surfaces contre la paroi,
un support (2) en porte à faux dans la partie supérieure du profilé par rapport à la continuité de sa face avant avec un pommeau de douche (3) disposé sur le support, de manière à pouvoir être utilisé en tant que douche de tête, **caractérisé par** une lampe (17) qui entoure le pommeau de douche.

2. Robinetterie sanitaire selon la revendication 1, où le pommeau de douche (3) est disposé de préférence au centre dans un boîtier de lampe circulaire.
